# FASCICULE DE BREVET EUROPEEN

(11) **EP 0 251 830 B1**
(45) Date de publication et mention de la délivrance du brevet: **11.07.1990**
(21) Numéro de dépôt: 87401020.0
(22) Date de dépôt: 04.05.1987
(51) Int. Cl.: H01J 23/04, H01J 25/04, H01J 3/02

(54) **Lasertron à faisceaux multiples**
Mehrfachstrahl-Lasertron
Multiple beam lasertron

(30) Priorité: 30.05.1986 FR 8607826
(43) Date de publication de la demande: 07.01.1988
(73) Titulaire: THOMSON-CSF, 75008 Paris (FR)
(72) Inventeur: Tran Duc Tien, F-75008 Paris (FR); Faillon, Georges, F-75008 Paris (FR)
(74) Mandataire: Courtellemont, Alain

(56) Documents cités:
- DE-A- 3 038 405
- US-A- 3 107 313
- US-A- 3 403 257

## Description

La présente invention concerne les lasertrons à faisceaux multiples.

Il est connu, par des articles et par le brevet américain 4.313.072 (voir aussi DE-A 3 038 405), des tubes électroniques appelés "lasertrons".

Dans ces tubes, une photocathode est éclairée par un faisceau laser dont la longueur d'onde est choisie en fonction du travail de sortie du matériau dont est réalisée la photocathode. Ainsi un faisceau laser pulsé à la fréquence F arrache à la photocathode, à cette même fréquence F, des paquets d'électrons. Ces paquets d'électrons sont ensuite accélérés dans un champ électrique électrostatique et ainsi gagnent en énergie cinétique. Ils traversent ensuite une cavité résonnant à la fréquence F et leur énergie cinétique se transforme en énergie électromagnétique à la fréquence F.On prélève l'énergie de la cavité en la couplant à un circuit d'utilisation externe.

Sur les figures 1 et 2, deux modes de réalisation de lasertrons selon l'art antérieur ont été représentés de façon schématique et vus en coupe longitudinale. Une disposition du type représenté sur la figure 2 est connue, par exemple, du brevet américain US-A 3 403 257.

Sur ces figures, les références 1, 2 et 3 désignent respectivement la photocathode, le faisceau laser et le faisceau d'électrons.

Dans le mode de réalisation de la figure 1, la photocathode 1 est éclairée obliquement par le fasceau laser 2 et le faisceau d'électrons 3 se propage selon l'axe longitudinal XX' du tube.

Dans le mode de réalisation de la figure 2, le faisceau laser 2 et le faisceau d'électrons 3 se propagent selon l'axe longitudinal XX' du tube, mais en sens inverse.

Le faisceau laser 2 est donc normal à la surface émissive de la photocathode.

Le faisceau d'électrons 3 est accéléré par le champ électrique électrostatique créé par une anode 4, puis pénètre dans une cavité 5 résonnant à la fréquence F. Un collecteur 6 reçoit ensuite le faisceau d'électrons. On prélève l'énergie électromagnétique à la fréquence F sur la cavité 5 en la couplant à un circuit d'utilisation externe, par un guide d'onde 7, associé à une fenêtre 8, comme sur la figure 1 ou par une boucle 9, comme sur la figure 2.

L'intérêt des lasertrons est qu'il s'agit de tubes très compacts. Dans les lasertrons, on arrache à la photocathode des paquets d'électrons à la fréquence F. Alors que dans des tubes tels que les klystrons, il faut utiliser plusieurs cavités pour répartir les électrons d'un faisceau initialement continu en paquets.

Le problème qui se pose avec les lasertrons est qu'il sont limités en fréquence, et en puissance.

Ainsi par exemple, pour produire de grandes puissances, il faut extraire un courant important, ce qui nécessite une cathode de grande surface et entraîne le passage d'un faisceau important dans la cavité. Il faut alors que les dimensions de la cavité soient suffisantes pour permettre le passage de ce faisceau, ce qui limite la fréquence de fonctionnement. De plus, l'utilisation d'une cavité de grandes dimensions produit un mauvais couplage entre le faisceau et la cavité, ce qui entraîne un mauvais rendement.

Les modes de réalisation de lasertrons qui sont représentés sur les figures 1 et 2 présentent les inconvénients suivants :
- dans le mode de réalisation de la figure 1, la photocathode est éclairée obliquement. Il en résulte d'une part, un mauvais rendement lumineux de la photocathode et d'autre part, un dispositif d'éclairage par faisceau laser qu'il faut rendre aussi peu encombrant que possible pour le loger à proximité de pièces à haute tension ;
- dans le mode de réalisation de la figure 2, le faisceau laser et le faisceau d'électrons empruntent le même chemin. En conséquence, la surface de la photocathode qui reçoit le faisceau laser est limitée par le diamètre D du tube de glissement de la cavité 5 qui permet le passage de ces faisceaux. Par ailleurs, le dispositif d'éclairage par faisceau laser est soumis au bombardement du faisceau d'électrons.

La présente invention propose une nouvelle structure de lasertrons qui permet d'éviter les inconvénients des lasertrons connus.

La présente invention concerne un lasertron selon la revendication 1.

D'autres objets, caractéristiques et résultats de l'invention ressortiront de la description suivante, donnée à titre d'exemple non limitatif et illustrée par les figures annexées qui représentent ;
- les figures 1 et 2, des vues en coupe longitudinale de deux modes de réalisation de lasertrons selon l'art antérieur ;
- les figures 3 et 4, des vues en coupe longitudinale de deux modes de réalisation de lasertrons selon l'invention.

Sur les différentes figures, les mêmes repères désignent les mêmes éléments, mais, pour des raisons de clarté, les cotes et proportions des divers éléments ne sont pas respectées.

Les figures 1 et 2 ont été décrites dans l'introduction à la description.

L'invention propose une nouvelle structure de lasertrons, appelés lasertrons à faisceaux multiples. Deux modes de réalisation de ces lasertrons sont représentés vus en coupe longitudinale sur les figures 3 et 4.

Les klystrons à faisceaux multiples sont connus de l'art antérieur par des articles, ainsi que par le brevet français n° 992.853. Ces klystrons ont été également décrits dans les demandes de brevets français FR-A 2 596 199 (voir aussi EP-A 0 239 466) et FR-A 2 596 198, déposées le 19 mars 1986, au nom de la Demanderesse. Un grand avantage de ces klystrons est qu'ils sont particulièrement adaptés à un fonctionnement à très grande puissance. En effet, on démontre que pour une même puissance de haute fréquence, la tension d'accélération appliquée entre l'anode et une cathode du klystron est beaucoup plus faible dans un klystron à faisceaux multiples que dans les klystrons à un seul faisceau. Or quel que soit le type de klystron, la nécessité de moduler la vitesse du faisceau d'électrons impose à cette tension d'accélération une même limite supérieure à partir de laquelle le fasceau n'est plus modulable. En conséquence, on peut obtenir avec un klystron à faisceaux multiples une puissance de haute fréquence beaucoup plus élevée que celle qu'il est possible d'obtenir avec un klystron à un seul faisceau.

Les klystrons à faisceaux multiples fonctionnent généralement sur le mode TMoi.

Il est possible d'obtenir des klystrons à faisceaux multiples de grandes puissances, à des fréquences élevées, en dimensionnant les cavités de façon que ces klystrons fonctionnent de façon optimale au mode TMo₂.

Les lasertrons à faisceaux multiples sont obtenus en apportant aux lasertrons à un seul faisceau des modifications du même type que celles qui sont apportées aux klystrons à un seul faisceau pour obtenir des klystrons à faisceaux multiples.

Ainsi, pour obtenir un lasertron à n faisceaux, on utilise n photocathodes éclairées par un faisceau laser. Chaque photocathode produit un faisceau d'électrons qui traverse au moins une cavité de résonance avec n tubes de glissement, avant d'aboutir sur un collecteur.

Les avantages obtenus du fait du passage aux lasertrons à faisceaux multiples sont semblables à ceux obtenus par le passage des klystrons à un seul faisceau aux klystrons à faisceaux multiples.

Les lasertrons à faisceaux multiples permettent donc d'obtenir des puissances de haute fréquence élevées et lorsqu'ils fonctionnent au mode TMo₂, des grandes puissances et des fréquences élevées.

La figure 3 montre à titre d'exemple les modifications apportées au lasertron de la figure 1 pour obtenir un lasertron à faisceaux multiples.

Dans le cas d'un lasertron à n faisceaux (n : nombre entier supérieur à 1), n photocathodes, portant la référence 1, sont utilisées ; elles sont éclairées par le faisceau laser 2.

Ces n photocathodes 1 produisent n faisceaux d'électrons 3 qui sont accélérés par n anodes 4 polarisées positivement par rapport aux cathodes.

Les n faisceaux 3 traversent une cavité 5 à n tubes de glissement 16 et y cèdent leur énergie cinétique sous forme d'énergie électromagnétique avant d'être recueillis dans le collecteur 6.

Le lasertron à faisceaux multiples de la figure 3 présente toujours les inconvénients signalés dans l'introduction à la description à propos du lasertron à un seul faisceau de la figure 1.

La figure 4, est une vue en coupe transversale d'un lasertron à faisceaux multiples de structure entièrement nouvelle et qui ne présente pas les inconvénients des lasertrons des figures 1, 2, et 3.

Ce lasertron comporte n photocathodes 1 qui sont régulièrement réparties autour de l'axe longitudinal XX' du tube.

Un faisceau laser incident 2 arrive sur un système optique 10, qui peut être constitué par une lentille, en quartz, par exemple.

De préférence le faisceau laser incident est annulaire. Ce système optique 10 est centré sur l'axe XX'. Il est placé avant le collecteur, selon le sens de propagation du faisceau laser, comme il apparaît sur la figure 4. Le système optique produit un faisceau laser qui se déplace parallèlement à l'axe longitudinal XX' du tube.

Le lasertron de la figure 4 comporte une seule cavité de résonance 5, dont les parois 12 et 13, perpendiculaires à l'axe XX', sont percées de n orifices 14. Ces orifices permettent d'obtenir en fonctionnement n faisceaux laser. Un dispositif de refroidissement, non représenté, est disposé sur la paroi 12 de la cavité 5 qui reçoit l'impact du faisceau laser et qui le transforme en n faisceaux lasers. Ainsi une partie de la puissance du laser est recueillie.

Le diamètre des orifices 14 permettant le passage des n faisceaux lasers est choisi, ainsi que l'épaisseur des parois 12 et 13 de la cavité, de manière à limiter la fuite de l'énergie électromagnétique provenant de la cavité.

Après que les n faisceaux lasers aient traversé la cavité, on dispose un autre système optique 11, qui peut être constitué par une lentille ; ce système optique 11 assure la déviation des n faisceaux lasers afin qu'il éclairent les n photocathodes sous un angle aussi peu incliné que possible.

Du côté où il se trouve en vis-à-vis avec les photocathodes, le système optique 11 comporte une plaque 15 assurant sa protection contre des dépôts divers, qui peuvent résulter de l'évaporation de divers constituants des photocathodes.

Les n photocathodes, étant éclairées par n faisceaux lasers, émettent chacune un faisceau d'électrons 3, focalisé par des anodes 4, et qui traversent la cavité 5 par n tubes de glissement 16 avant de tomber sur le collecteur 6. Dans la cavité 5, la puissance électromagnétique est prélevée par un guide d'onde 7, à travers une fenêtre diélectrique 8. Des bobines 9 assurent la focalisation des n faisceaux d'électrons.

Le lasertron de la figure 4, en plus des avantages inhérents aux lasertrons à faisceaux multiples, présente de nombreux avantages.

Ainsi, contrairement à ce qui se produit dans le mode de réalisation de la figure 2, le système optique qui produit le faisceau laser et qui le focalise ne reçoit pas de faisceau d'électrons qui risque de l'endommager et de le rendre opaque.

Les deux systèmes optiques 10 et 11 sont également protégés des faisceaux d'électrons. La plaque 15 permet de protéger la lentille 11 des produits pouvant venir des photocathodes.

Les faisceaux lasers éclairent les photocathodes avec une incidence presque normale ce qui améliore le rendement lumineux des photocathodes.

Il est à noter que des lasertrons comportant plusieurs cavités successives, généralement deux, sont connus. L'invention concerne donc les lasertrons à faisceaux multiples, ayant une ou plusieurs cavités successives.

## Revendications

1. Tube électronique, appelé "lasertron", comportant des moyens pohotocathodiques aptes à émettre des électrons sous irradiation par un faisceau laser pulsé à une fréquence F, au moins une cavité résonnante, qui résonne à la fréquence F, un tube de glissement permettant le passage des dits électrons, et des moyens de prélèvement d'énergie électromagnétique à la fréquence F sur la cavité résonnante, le dit tube comportant: n (n étant un nombre entier supérieur à 1) photocathodes (1) réparties autour d'un axe longitudinal du tube, émettant n faisceaux respectifs d'électrons (3); m (m étant un nombre entier supérieur à 0) cavités résonnantes (5) disposées le long dudit axe, qui résonnent à la fréquence F; n tubes de glissement respectifs (16) permettant le passage des n faisceaux respectifs d'électrons (3); un collecteur (6) centré sur le dit axe pour recevoir les électrons ayant traversé les n tubes de glissement; et des moyens directeurs (11, 15) pour le faisceau laser, assurant, en fonctionnement, en éclairage en biais des photocathodes.

2. Tube électronique lasertron selon la revendication 1, caractérisé en ce qu'il comporte un premier (10) et un second (11) système optique, centrés sur l'axe longitudinal (XX') du tube, le premier système optique (10), placé avant le collecteur (6), selon le sens de propagation du faisceau laser, recevant en fonctionnement le faisceau laser (2) et produisant un faisceau laser principal (2), parallèle à l'axe longitudinal (XX') du lasertron, en ce que celles des parois (12, 13) des cavités (5) qui sont perpendiculaires à l'axe longitudinal (XX') du lasertron, sont percées de n orifices (14) qui assurent, en fonctionnement, le passage de n faisceaux lasers secondaires (2), parallèles à l'axe (XX'), obtenus à partir du faisceau laser principal, et en ce que le second système otpique (11) étant placé avant les photocathodes (1), selon le sens de propagation des faisceaux lasers (2), assure en fonctionnement la déviation des n faisceaux lasers afin qu'ils éclairent respectivement les photocathodes (1).

3. Tube électronique lasertron selon la revendication 2, caractérisé en ce qu'il comporte, entre le second système optique (11) et les photocathodes (1), une plaque (15) qui assure la protection du second système optique contre des dépôts provenant de l'évaporation de matériaux constitutifs des photocathodes (1).

4. Tube électronique selon l'une des revendications 1 à 3, caractérisé en ce que les dimensions des m cavités (5) sont telles qu'il fonctionne de façon optimale sur le mode TMm.

5. Tube électronique selon l'une des revendications 1 à 3, caractérisé en ce que les dimensions des m cavités (5) sont telles qu'il fonctionne de façon optimale sur le mode TMoz.

## Claims

1. An electron tube of the "lasertron" type, comprising photocathode means adapted to emit electrons when irradiated by a laser beam pulsed at a frequency F, at least one resonant cavity, which resonates at the frequency F, a drift tube permitting the passage of the said electrons, and means for taking electromagnetic energy at the frequency F at the resonant cavity, the said tube comprising: n (n being a whole number greater than unity) photocathodes (1) spaced around a longitudinal axis of the tube, emitting n respective electron beams (3); m (m being a whole number greater than zero) resonant cavities (5) disposed along the said axis, which res- onante at the frequency F; n respective drift tubes (16) permitting the passage of n respective beams (3); a collector (6) centered in the said axis in order to receive the electrons which have passed through the n drift tubes; and director means (11 and 15) for the laser beam, ensuring, in the operative state, an inclined illumination of the photocathodes.

2. The lasertron electron tube as claimed in ctaim 1, characterized in that it comprises a first (10) and a second (1) optical system, centered on the longitudinal axis (XX') of the tube, the first optical system (10), placed in front of the collector (6) in the direction propagation of the laser beam, receiving during operation the laser beam (2) and producing a principal laser beam (2), parallel to the longitudinal axis (XX') of the lasertron, in that those walls (12 and 13) of the cavities (5) which are perpendicular to the longitudinal axis (XX') of the lasertron have n orifices (14) therein which during operation make possible the passage of n secondary laser beams (2), parallel to the axis (XX'), obtained from the principal laser beam, and in that the second optical system (11), which is placed in front of the photocathodes (1) in the direction of the propagation of the laser beams (2), makes possible, during operation, the deflection of n laser beams so that they respectively illuminate the photocathodes (1).

3. The lasertron electron tube as claimed in claim 2, characterized in that it comprises, between the second optical system (11) and the photocathodes (1), a plate which protects the second optical system against the formation of deposits due to evaporation of the materials which are the materials which are the constituents of the photocathodes (1).

4. The electron tube as claimed in any one of the preceding claims 1 through 3, characterized in that the dimensions of the m cavities (5) are such that the tube functions in an optimum manner in the TMo1 mode.

5. The electron tube as claimed in any one of the preceding claims 1 through 3, characterized in that the dimensions of the m cavities (5) are such that the tube functions in an optimum manner in the TMo₂ mode.

## Patentansprüche

1. Elektronenröhre, "Lasertron" genannt, mit photokatodischen Mitteln, die dazu geeignet sind, Elektronen unter Bestrahlung durch einen mit einer Frequenz F gepulsten Laserstrahl zu emittieren, mindestens einem Hohlraumresonator, der bei Frequenz F mitschwingt, einer den Durchfluß dieser Elektronen ermöglichenden Driftröhre, und Mitteln zur Entnahme elektromagnetischer Energie bei Frequenz F am Hohlraumresonator, wobei diese Röhre umfaßt: n (wobei n eine ganze Zahl darstellt, die höher als 1 ist) Photokatoden (1), die um eine Längsachse der Röhre verteilt sind und n entsprechende Elektronenstrahlen (3) aussenden; m (wobei m eine ganze Zahl darstellt, die höher als 0 ist) Hohlraumresonatoren (5), die entlang dieser Achse liegen, die auf der Frequenz F mitschwingen; n entsprechende Driftröhren (16), die den Durchgang der n entsprechenden Elektronenstrahlen (3) gestatten; einen Kollektor (6), der auf dieser Achse zentriert ist, um die Elektronen zu empfangen, welche die n Driftröhren durchquert haben; und Richtmittel (11, 15) für den Laserstrahl, die im Betrieb für eine schräge Beleuchtung der Photokatoden sorgen.

2. Lasertron-Elektronenröhre nach Anspruch 1, dadurch gekennzeichnet, daß sie eine erste (10) und eine zweite (11) Optik umfaßt, die auf der Längsachse (XX') der Röhre zentriert sind, wobei die erste Optik (10), die vor dem Kollektor (6) in Fortpflanzungsrichtung des Laserstrahls angebracht ist, im Betrieb den Laserstrahl (2) empfängt und einen Laser-Hauptstrahl (2) erzeugt, der parallel zur Längsachse (XX') des Lasertron ist, dadurch, daß diejenigen Wände (12, 13) der Hohlraumresonatoren (5), die senkrecht zur Längsachse (XX') des Lasertron sind, von n Öffnungen (14) durchbohrt sind, die im Betrieb für den Durchgang von n Neben-Laserstrahlen (2) sorgen, die parallel zur Achse (XX') sind und vom Haupt-Laserstrahl aus gewonnen werden, und darin, daß die zweite Optik (11), die vor den Photokatoden (1) in Fortpflanzungsrichtung der Laserstrahlen (2) gelegen ist, im Betrieb für die Ablenkung der n Laserstrahlen sorgt, damit sie entsprechend die Photokatoden (1) beleuchten.

3. Lasertron-Elektronenröhre nach Anspruch 2, dadurch gekennzeichnet, daß sie zwischen der zweiten Optik (11) und den Photokatoden (1) eine Platte (15) umfaßt, die für den Schutz der zweiten Optik gegen die Ablagerungen sorgt, die von der Verdampfung der Bestandteile der Photokatoden (1) herrühren.

4. Elektronikröhre nach einem der Ansprüche 1 bis 3, dadurch gekennzeichnet, daß die Abmessungen der m Hohlraumresonatoren (5) solcherart sind, daß sie optimal im TMoi-Modus funktioniert.

5. Elektronikröhre nach einem der Ansprüche 1 bis 3, dadurch gekennzeichnet, daß die Abmessungen der m Hohlraumresonatoren (5) solcherart sind, daß sie optimal im TMo₂-Modus funktioniert.
